# FASCICULE DE BREVET EUROPEEN

(11) **EP 1 241 692 B1**
(45) Date de publication et mention de la délivrance du brevet: **02.03.2011**
(21) Numéro de dépôt: 01440066.7
(22) Date de dépôt: 12.03.2001
(51) Int. Cl.: H01H 9/28

(54) **Dispositif de cadenassage d'un appareil électrique modulaire**
Abschliessvorrichtung mit Vorhängeschloss für ein modulares elektrisches Gerät
Locking device with a padlock for a modular electrical apparatus

(43) Date de publication de la demande: 18.09.2002
(73) Titulaire: Hager Electro, 67215 Obernai (FR)
(72) Inventeur: Bournarie, Christophe, 67230 Benfeld (FR); Lienhardt, Thierry, 67100 Strasbourg (FR); Rustenholz, Daniel, 67120 Dachstein (FR); Diebold, Francis, 67210 Bernardswiller (FR); Cathala, François, 67230 Westhouse (FR)
(74) Mandataire: Littolff, Denis

(56) Documents cités:
- WO-A-01/08180
- DE-U- 9 100 730
- US-A- 3 821 532
- US-A- 5 302 925

## Description

La présente invention concerne un dispositif permettant le cadenassage d'un appareil électrique modulaire, visant à bloquer l'appareil dans l'une ou l'autre de ses positions normales de fonctionnement, respectivement contacts ouverts ou fermés.

La pose d'un cadenas permet en principe de garantir le positionnement des contacts, par exemple à des fins sécuritaires lorsqu'un opérateur intervenant sur le réseau veut être certain qu'aucune mise en route accidentelle ne se produira pendant son intervention, ou à l'inverse pour empêcher une coupure manuelle d'un circuit, par exemple pendant une phase de travail primordiale d'une ligne de fabrication etc...

Dans de nombreux cas, le cadenassage s'effectue au moyen d'un kit externe de cadenassage permettant de bloquer l'appareil par application dudit kit au niveau de la manette de commande, puis pose d'un cadenas. Ce kit peut être fixé au boîtier de l'appareil électrique par exemple au moyen d'orifices pratiqués dans les oreilles disposées le long de l'ouverture dans laquelle se déplace la manette de commande dans la façade. La pose du kit de cadenassage, par solidarisation au boîtier de l'appareil au niveau desdits orifices, permet ensuite l'installation du cadenas qui interdit simultanément d'enlever le kit et de déplacer la manette.

En théorie, lorsque le cadenassage est effectué, aucune altération de l'état des contacts n'est plus possible, sauf peut-être à casser le produit.

L'objet de cette invention vise à simplifier l'opération de cadenassage, en s'affranchissant du kit afin de rendre la pose du cadenas plus facile et plus immédiate. Pour les installateurs, cette solution présente également un avantage économique, puisqu'elle supprime l'utilisation de la pièce additionnelle constituée du kit.

Enfin, cette suppression rehausse de fait le niveau de sécurité, car la mise en oeuvre de l'opération de cadenassage, clairement simplifiée est rendue manifestement plus attrayante et s'impose plus naturellement du fait de la suppression de toute recherche d'un kit adapté, un simple cadenas standard faisant dès lors l'affaire pour réaliser le blocage.

Une solution sans kit externe a déjà été décrite, dans le document WO 01/08180, mais pour un porte-fusible fonctionnant très différemment, et ne nécessitant un blocage verrouillé que dans la position de déconnexion du fusible.

Le dispositif de cadenassage de l'invention s'applique à des appareils électriques modulaires classiques, comportant au moins une manette de commande rotative entre deux positions stables, une première position correspondant à l'ouverture de contacts dudit appareil ou d'un appareil auquel il est relié, et une seconde position correspondant à la fermeture des contacts, ladite manette se déplaçant dans une ouverture pratiquée dans la façade du boîtier de l'appareil modulaire, le long d'oreilles latérales. Le blocage doit pouvoir être effectué dans les deux positions stables.

Ce dispositif est tel que la manette de commande comporte un tiroir interne coulissant parallèlement à son plan principal entre deux positions, une position insérée dans la manette, dans laquelle le tiroir est sans effet sur son fonctionnement, et une position d'extraction permettant de bloquer la manette par rapport au boîtier par libération d'un orifice permettant le passage de la boucle du cadenas.

II existe également d'autres solutions techniques qui ne recourent pas à l'utilisation d'un kit de cadenassage, mais elles sont en général utilisées comme fonctions indépendantes, et avec des produits dont le boîtier présente par conséquent des dimensions bien plus importantes que celui des appareils électriques modulaires standard, car ladite fonction est gérée séparément. Le dispositif de l'invention peut au contraire s'appliquer à tout type d'appareil, dès lors qu'il présente une manette de commande. Dans les dispositifs de l'art antérieur, le dispositif de cadenassage n'étant pas lié à la manette, il doit bénéficier d'un espace particulier dévolu à cette fonction, ce qui n'est en général pas envisageable dans les appareils électriques modulaires du type monophasés ou biphasés dans lesquels l'utilisation de l'espace intérieur du boîtier est optimisée et maximale.

L'emploi du dispositif de cadenassage selon l'invention est particulièrement naturel parce qu'il est disposé dans la manette de commande, qui est depuis toujours l'unique organe déjà accessible à la manipulation par les opérateurs. Au lieu de réaliser le mouvement de pivotement traditionnel, l'opérateur peut de plus effectuer - pour pouvoir disposer des fonctionnalités du dispositif de cadenassage - un simple mouvement de coulissement sur le tiroir.

A cet effet, selon l'invention, le tiroir comporte, dans une portion coulissant à l'intérieur du boîtier de l'appareil électrique, au moins une excroissance latérale prévue pour s'insérer dans au moins un logement correspondant pratiqué dans les oreilles latérales bordant l'ouverture dans laquelle se déplace la manette, le ou lesdits logements étant alors disposés au niveau des positionnements stables de celle-ci, correspondant à l'ouverture et à la fermeture des contacts.

La ou les excroissances latérales permettent en fait un verrouillage de la manette par rapport au boîtier.

De préférence, l'orifice permettant le passage de la boucle du cadenas est pratiqué dans l'extrémité du tiroir qui est découverte lors de son extraction de la manette.

II faut bien entendu que, parallèlement à l'extraction du tiroir, il se produise un blocage de la manette dans sa position stable, contact ouvert ou fermé.

Selon une configuration préférentielle, le tiroir comporte deux excroissances latérales prévues pour coopérer avec des logements pratiqués en vis-à-vis dans les deux oreilles latérales.

L'existence de cette symétrie renforce la solidité du système, en faisant supporter les contraintes s'exerçant éventuellement sur la manette de commande par les deux excroissances, symétriquement par rapport au boîtier.

Selon une configuration possible, le tiroir coulisse entre deux pans de la manette d'allure parallèle, ledit tiroir coopérant avec chacun desdits pans pour la réalisation respectivement de la butée à l'insertion et à l'extraction.

La course rectiligne dudit tiroir doit en effet fonctionnellement être limitée de façon à ce que l'orifice de cadenassage soit d'une part totalement accessible à la fin de l'extraction du tiroir, et afin que d'autre part, en position insérée, ledit tiroir soit cependant accessible en vue de son extraction. La conception relative du tiroir et des pans entre lesquels il coulisse obéit notamment à cette nécessité de limitation du trajet de coulissement rectiligne. Selon une possibilité, le tiroir porte un corps surmonté d'une tête, laquelle comporte l'orifice de cadenassage et est masquée en position insérée par l'un des pans de la manette, qui présente une forme similaire, ladite tête comportant du côté de l'autre pan un épaulement s'appuyant sur ce dernier à l'insertion.

En fait, lorsque le tiroir est en position d'insertion, il est englobé dans le volume d'une manette traditionnelle. La butée à l'insertion est réalisée par l'appui de la tête du tiroir sur un pan dont les dimensions sont bien entendu prévues à cet effet.

De préférence, la butée en position extraite du tiroir consiste en une patte à extrémité unciforme, disposée à l'extrémité interne dudit tiroir, et coopérant avec un évidement d'un pan de la manette dont le côté supérieur bloque la partie unciforme de la patte lors de l'extraction.

Bien que les deux solutions soient possibles, le pan qui contient l'évidement est de préférence celui qui présente la plus grande longueur, derrière lequel est masqué le tiroir en position insérée, et dont la forme présente par conséquent également un corps surmonté d'une tête.

Classiquement, la manette de commande est solidaire d'un tambour d'allure cylindrique dont l'intérieur comporte un arbre central libre en rotation selon la course de la manette par rapport au boîtier de l'appareil modulaire, ladite manette et le tiroir qui y coulisse s'étendant radialement à partir dudit tambour, et l'extrémité interne du tiroir coulissant dans le volume de ce dernier et de son arbre central.

Le fait que l'extrémité interne du tiroir soit prévue pour coopérer avec le tambour provient en particulier des dimensions de l'orifice pratiqué dans la tête du tiroir, qui doit permettre le passage de boucles de cadenas allant de 3 à 6 mm, et qui lui impose une certaine longueur.

L'invention s'appliquant à des produits aussi bien monophasés que multiphasés, il peut être intéressant de prévoir un arbre central et un tambour distinct et emboîtés l'un dans l'autre sans rotation relative possible, notamment pour les produits multiphasés.

En utilisation avec des produits multipolaires, le dispositif de cadenassage comporte en effet le même nombre de tiroirs que de manettes, l'extrémité externe desdits tiroirs étant alors solidarisée. Un seul orifice de cadenassage est alors de préférence prévu dans ce cas.

Alternativement, toujours en utilisation avec des appareils multipolaires à plusieurs manettes, au moins une manette est munie d'un tiroir de cadenassage. Il peut donc n'y en avoir qu'une seule, par exemple équipant la manette centrale d'un produit tripolaire.

Cette barre de liaison peut d'ailleurs être revêtue d'un couvercle qui épouse sa forme, lorsque la fonction de cadenassage n'est pas requise.

L'invention va à présent être décrite plus en détail, en référence aux figures annexées, pour lesquelles :
- la figure 1 est une vue en perspective d'une manette de commande dotée d'un dispositif de cadenassage selon l'invention, en position extraite ;
- la figure 2 montre ladite manette, avec un tiroir de cadenassage en position insérée, l'ensemble étant figuré dans un boîtier d'appareil électrique modulaire ;
- la figure 3 est une vue en perspective de la manette de commande en position de cadenassage, vue selon une perspective opposée à celle de la figure 1 ;
- la figure 4 est une vue en perspective du tiroir de cadenassage ;
- la figure 5 montre, toujours en perspective, la manette de commande telle que modifiée pour loger le tiroir, non représenté ;
- la figure 6 représente en perspective éclatée la manette et le tiroir, ce dernier se trouvant dans l'axe de son insertion dans la manette ;
- la figure 7 est une vue de côté de la même configuration que la figure précédente ; et
- la figure 8 montre un appareil modulaire triphasé doté d'un dispositif de cadenassage selon l'invention.

En référence à la figure 1, la manette de commande (1) se compose à titre principal d'un levier (2), s'étendant radialement à partir d'un tambour (3) entourant un arbre central (4) assurant son pivotement à l'intérieur d'un boîtier d'appareil électrique modulaire, notamment à l'aide de reliefs internes équipant ce boîtier (non représentés). Le levier (2) se compose en réalité de trois parties : deux pans (5, 6) entourant un tiroir mobile en translation (7), lequel est doté à son extrémité d'un orifice (8) permettant le passage de la boucle d'un cadenas.

Le pan (5) se compose lui-même d'un corps (9) surmonté d'une tête (10). Il en va de même pour le tiroir (7) coulissant, dont la configuration s'apparente à celle du pan (5), et comporte également un corps (11) surmonté d'une tête plus large (12). Ladite tête (12) présente une surépaisseur vers l'arrière de la figure, permettant son appui sur la partie supérieure du pan (6), comme cela sera montré plus en détail dans la suite.

Le tiroir coulissant (7) est ici montré en position extraite. L'orifice (8) est par conséquent complètement accessible pour le cadenassage. L'extrémité inférieure du corps (11) du tiroir coulissant (7), qui coulisse à l'intérieur de la manette (1), comporte deux excroissances latérales (13, 14) permettant d'assurer le blocage de la manette (1) par coopération avec le boîtier de l'appareil, comme cela apparaît en figure 2.

Le boîtier (B) comporte sur sa façade (F) une ouverture (15) dans laquelle se déplace la manette (1). Cette ouverture (15) est bordée d'oreilles latérales (16, 17) dans lesquelles sont pratiqués des évidements (18, 18', 19) permettant le blocage de la manette (1) en position de cadenassage. Dans cette dernière position, c'est-à-dire lorsqu'on extrait le tiroir (7), les excroissances latérales (13) et (14) montrées en figure 1 remontent et se logent dans les évidements précités qui fonctionnent alors par paires (18, 19 ; 18', 19', ce dernier n'apparaissant pas sur la figure). L'insertion desdites excroissances latérales (13, 14) dans ces évidements ne se fait que lorsque la manette (1) est dans l'une de ses positions stables correspondant respectivement à l'ouverture et à la fermeture des contacts de l'appareil électrique modulaire.

La figure 3 correspond à la figure 1, vue selon une perspective inversée. Le pan (6) apparaît par conséquent clairement, ainsi que sa surface supérieure (20) sur laquelle repose la surépaisseur de la tête (12) du tiroir (7), qui se développe à cet effet dans cette direction. Cette figure montre que, dans la position d'extraction maximale du tiroir (7), l'orifice (8) est complètement dégagé. En partie inférieure du corps (11), une patte (21) assure la fonction de butée à l'extraction, comme cela sera montré plus en détail dans la suite. A l'inverse, à l'insertion du tiroir (7), c'est la surface supérieure (20) du pan (6) qui sert de butée à la tête (12) du tiroir (7).

La patte équipant la partie inférieure du tiroir (7) apparaît clairement en figure 4. L'extrémité inférieure de cette patte (21) est unciforme, un bec (22) orienté vers l'extérieur permettant de retenir le tiroir (7), lors de l'extraction, par coopération avec un évidement (23) du pan (5), montré en figure 5. Cette figure montre aussi le tambour (3), sans l'arbre central (4), qui peut selon les configurations être constitué d'une pièce distincte. En particulier, comme on l'a déjà mentionné, lorsque l'invention équipe un appareil électrique modulaire multiphasé, il peut être intéressant de recourir à deux pièces distinctes. La paroi périphérique du tambour (3) comporte des découpes (24, 25) permettant le passage des excroissances latérales (13) et (14), afin qu'elles puissent s'insérer dans les évidements pratiqués dans les oreilles (16) et (17) bordant l'ouverture (15) pratiquée dans la façade (F) du boîtier (B). L'évidement (23), dont la face supérieure permet de retenir le bec (22) de la patte (21) du tiroir (7), peut éventuellement être prolongé dans un logement interne à l'arbre central (4), comme cela est représenté en figure 6. Il apparaît clairement dans celle-ci que cet évidement (23) est bien réparti dans la façade intérieure du pan (5), et dans un logement (26) interne à l'arbre central (4).

En conclusion, lorsque le tiroir (7) est disposé selon une relation fonctionnelle avec le reste de la manette (1), la butée supérieure active lors de l'extraction est constituée de la face supérieure de l'évidement (23), alors que la butée inférieure est constituée de la surface supérieure (20) du pan (6).

La figure 7 montre sous un autre angle la disposition de la figure 6, et laisse également apparaître la continuité de l'évidement (23) dans deux éléments qui peuvent être distincts, à savoir le pan (5) et l'arbre central (4). Le crochet (21) dépasse vers l'extérieur de la façade du corps (11) du tiroir (7), et vient buter contre le côté supérieur dudit évidement (23). La forme particulière qui est donnée à la tête (12) du tiroir (7) n'a pas d'autre fonction que d'obtenir un appui sur la surface supérieure (20) du pan (6). En revanche, elle forme une continuité esthétique avec la tête (10) du pan (5).

La figure 8 montre une configuration triphasée, dans laquelle le tiroir se compose de trois corps (11, 11', 11"), reliés par une barre (12') dans laquelle est pratiqué, au centre, un orifice (8'). Le cadenassage a donc lieu une seule fois pour verrouiller la totalité des contacts dans l'une des positions stables des manettes (1, 1', 1") de commande. Pour faciliter la manipulation de l'ensemble, lesdites manettes peuvent être revêtues d'un capot (26), permettant d'améliorer la rigidité du système et de diminuer les contraintes notamment de cisaillement et de flexion lors de sa préhension par un utilisateur en vue de changer la position de la totalité desdites manettes (1, 1', 1").

Les exemples ci-dessus ne sont pas exhaustifs de l'invention, qui englobe au contraire des variations de forme et de configuration qui sont à la portée de l'homme de l'art.

## Revendications

1. Dispositif de cadenassage pour appareil électrique modulaire comportant au moins une manette de commande (1) rotative entre deux positions stables, une première position correspondant à l'ouverture de contacts dudit appareil ou d'un appareil auquel il est relié, et une seconde position correspondant à la fermeture desdits contacts, ladite manette se déplaçant dans une ouverture (15) pratiquée dans la façade (F) du boîtier (B) de l'appareil modulaire, le long d'oreilles latérales (16, 17), la manette de commande (1) comportant un tiroir interne (7) coulissant parallèlement à son plan principal entre deux positions, une position insérée dans la manette (1), dans laquelle le tiroir (7) est sans effet sur son fonctionnement, et une position d'extraction permettant de bloquer la manette (1) par rapport au boîtier (B), **caractérisé en ce que** ladite position d'extraction permet le blocage de la manette (1) dans l'une ou l'autre de ses deux positions stables par libération d'un orifice (8) permettant le passage de la boucle du cadenas, le tiroir (7) comportant, dans une portion coulissant à l'intérieur du boîtier (B) de l'appareil, au moins une excroissance latérale (14, 13) prévue pour s'insérer dans au moins un logement (18, 18` ; 19, 19') correspondant pratiqué dans les oreilles (16, 17) latérales bordant l'ouverture (15) dans laquelle se déplace la manette (1), le ou lesdits logements (18, 18' ; 19, 19`) étant disposés au niveau des positionnements stables de celle-ci.

2. Dispositif de cadenassage d'un appareil électrique modulaire selon la revendication précédente, **caractérisé en ce que** l'orifice (8) est pratiqué dans l'extrémité du tiroir (7) qui est découverte lors de son extraction de la manette (1).

3. Dispositif de cadenassage d'un appareil électrique modulaire selon l'une des revendications précédentes, **caractérisé en ce que** le tiroir (7) comporte deux excroissances latérales (14, 13) prévues pour coopérer avec des logements (18, 18' ; 19, 19') pratiqués en vis-à-vis dans les deux oreilles latérales (16, 17).

4. Dispositif de cadenassage d'un appareil électrique modulaire selon l'une quelconque des revendications précédentes, **caractérisé en ce que** le tiroir (7) coulisse entre deux pans (5, 6) de la manette (1) d'allure parallèle, ledit tiroir (7) coopérant avec chacun desdits pans (5, 6) pour la réalisation respectivement de la butée à l'insertion et à l'extraction.

5. Dispositif de cadenassage d'un appareil électrique modulaire selon la revendication précédente, **caractérisé en ce que** le tiroir (7) comporte un corps (11) surmonté d'une tête (12), laquelle comporte l'orifice de cadenassage (8) et est masquée en position insérée par l'un (5) des pans de la manette (1), de forme similaire, ladite tête (12) du tiroir (7) comportant du côté de l'autre pan (6) un épaulement s'appuyant sur ce dernier à l'insertion.

6. Dispositif de cadenassage d'un appareil électrique modulaire selon l'une des revendications 4 et 5, **caractérisé en ce que** la butée en position extraite du tiroir consiste en une patte (21) à extrémité unciforme disposée à l'extrémité interne dudit tiroir (7), et coopérant avec un évidement (23) pratiqué dans un pan (5) de la manette (1), dont le côté supérieur bloque la partie unciforme de la patte (21) lors de l'extraction.

7. Dispositif de cadenassage d'un appareil électrique modulaire selon l'une quelconque des revendications précédentes, **caractérisé en ce que** la manette (1) de commande est solidaire d'un tambour (3) d'allure cylindrique dont l'intérieur comporte un arbre central (4) libre en rotation par rapport au boîtier (13) de l'appareil modulaire, ladite manette (1) et le tiroir (7) qui y coulisse s'étendant radialement à partir dudit tambour (3), l'extrémité interne du tiroir (7) coulissant dans le volume de ce dernier (3) et de son arbre central (4).

8. Dispositif de cadenassage d'un appareil électrique modulaire selon la revendication précédente, **caractérisé en ce que** l'arbre central (4) et le tambour (3) sont distincts et emboîtés l'un dans l'autre sans rotation relative possible.

9. Dispositif de cadenassage d'un appareil électrique modulaire selon l'une quelconque des revendications précédentes, **caractérisé en ce que**, en utilisation avec des appareils multipolaires, il comporte le même nombre de tiroirs (7) que de manettes (1), les extrémités externes desdits tiroirs étant solidarisées, et ne présente qu'un seul orifice de cadenassage (8').

10. Dispositif de cadenassage d'un appareil électrique modulaire selon l'une quelconque des revendications 1 à 8, **caractérisé en ce que**, en utilisation avec des appareils multipolaires à plusieurs manettes (1), au moins une manette (1) est munie d'un tiroir (7) de cadenassage.

11. Dispositif de cadenassage d'un appareil électrique modulaire selon l'une quelconque des revendications précédentes, **caractérisé en ce que** l'orifice de cadenassage (8, 8') permet le passage de boucles de cadenas d'un diamètre allant de 3 à 6 mm.

## Claims

1. A padlocking device for a modular electrical apparatus, including at least one rotary control handle (1) between two stable positions, a first position corresponding to the opening of contacts of said apparatus or of an apparatus to which it is connected, and a second position corresponding to the closing of said contacts, said handle moving in an aperture (15) made in the front (F) of the casing (B) of the modular apparatus, along side lugs (16, 17), the control handle (1) including an internal slide (7) sliding in parallel to its main plane between two positions, a position inserted into the handle (1), in which the slide (7) is without any effect on its operation, and an extraction position, allowing the handle (1) to be blocked relatively to the casing (B), **characterized in that** said extraction position allows the handle (1) to be blocked in either one of its two stable positions by clearing an orifice (8) letting through the loop of the padlock, the slide (7) including in a sliding portion inside the casing (B) of the apparatus, at least one side protrusion (14, 13) provided for being inserted into at least one corresponding housing (18, 18'; 19, 19') made in the side lugs (16, 17), bordering the aperture (15) in which the handle (1) moves, said housing(s) (18, 18'; 19, 19') being positioned at the stable positions of the latter.

2. The device for padlocking a modular electrical apparatus according to the preceding claim, **characterized in that** the orifice (8) is made in the end of the slide (7) which is exposed during it being extracted from the handle (1).

3. The device for padlocking a modular electrical apparatus according to any of the preceding claims, **characterized in that** the slide (7) includes two side protrusions (14, 13) provided for co-operating with housings (18, 18'; 19, 19') made opposite to each other in the two side lugs (16, 17).

4. The device for padlocking a modular electrical apparatus according to any of the preceding claims, **characterized in that** the slide (7) slides between two faces (5, 6) of the handle (1) of parallel aspect, said slide (7) co-operating with each of said faces (5,6) for achieving the abutment both upon insertion and extraction.

5. The device for padlocking a modular electrical apparatus according to the preceding claim, **characterized in that** the slide (7) includes a body (11) surmounted with a head (12), which includes the padlocking orifice (8) and is concealed in the inserted position by one (5) of the faces of the handle (1), of similar shape, said head (12) of the slide (7) including on the side of the other face (6) a shoulder bearing upon the latter upon insertion.

6. The device for padlocking a modular electrical apparatus according to any of claims 4 and 5, **characterized in that** the abutment in the extracted position from the slide consists in a tab (21) with a hook-shaped end, positioned at the internal end of said slide (7), and co-operating with a recess (23) made in a face (5) of the handle (1), the upper side of which blocks the hook-shaped portion of the tab (21) upon extraction.

7. The device for padlocking a modular electrical apparatus according to any of the preceding claims, **characterized in that** the control handle (1) is integral with a drum (3) of cylindrical aspect, the inside of which includes a central shaft (4) free to rotate relatively to the casing (13) of the modular apparatus, said handle (1) and the slide which slides therein, extending radially from said drum (3), the internal end of the slide (7) sliding in the space of the latter (3) and of its central shaft (4).

8. The device for padlocking a modular electrical apparatus according to the preceding claim, **characterized in that** the central shaft (4) and the drum (3) are distinct from each other and fitted into each other without any possible relative rotation.

9. The device for padlocking a modular electrical apparatus according to any of the preceding claims, **characterized in that**, in use with multipolar apparatuses, it includes the same number of slides (7) as of handles (1), the external ends of said slides being secured, and only has a single padlocking orifice (8').

10. The device for padlocking a modular electrical apparatus according to any of claims 1 to 8, **characterized in that**, in use with multipolar apparatuses with several handles (1), at least one handle (1) is provided with a padlocking slide (1).

11. The device for padlocking a modular electrical apparatus according to any of the preceding claims, **characterized in that** the padlocking orifice (8, 8') allows the passage of padlock loops with a diameter ranging from 3 to 6 mm.

## Patentansprüche

1. Schlossvorrichtung für ein modulares elektrisches Gerät, die mindestens einen Steuerhebel (1) aufweist, der zwischen zwei stabilen Stellungen rotiert, wobei eine erste Stellung dem Öffnen von Kontakten des Geräts oder eines Geräts, mit dem es verbunden ist, entspricht, und eine zweite Stellung dem Schließen der Kontakte entspricht, wobei sich der Hebel in einer Öffnung (15), die in die Frontseite (F) des Gehäuses (B) des modularen Geräts eingearbeitet ist, entlang seitlicher Führungen (16, 17) bewegt, wobei der Steuerhebel (1) einen internen Einschub (7) aufweist, der parallel zu seiner Hauptebene zwischen zwei Stellungen gleitet, einer in den Hebel (1) eingeführten Stellung, in der der Einschub (7) keine Wirkung auf seine Funktion ausübt, und einer ausgezogenen Stellung, die es erlaubt, den Hebel (1) im Verhältnis zum Gehäuse (B) zu blockieren, **dadurch gekennzeichnet, dass** die ausgezogene Stellung das Blockieren des Hebels (1) in der einen oder der anderen seiner zwei stabilen Stellungen erlaubt durch Freigabe einer Öffnung (8), die den Durchgang des Bügels des Schlosses erlaubt, wobei der Einschub (7) in einem im Gehäuse (B) des Geräts gleitenden Abschnitt mindestens eine seitliche Ausstülpung (14, 13) aufweist, die vorgesehen ist, sich in mindestens eine entsprechende Aufnahme (18, 18'; 19, 19') einzufügen, die in die seitlichen, die Öffnung (15), in der sich der Hebel (1) bewegt, einfassenden Führungen (16, 17) eingearbeitet ist, wobei die Aufnahme oder Aufnahmen (18, 18'; 19, 19') auf Ebene der stabilen Positionierungen derselben angeordnet sind.

2. Schlossvorrichtung eines modularen elektrischen Geräts nach dem vorangehenden Anspruch, **dadurch gekennzeichnet, dass** die Öffnung (8) in das Ende des Einschubs (7) eingearbeitet ist, das bei seinem Auszug aus dem Hebel (1) unbedeckt ist.

3. Schlossvorrichtung eines modularen elektrischen Geräts nach einem der vorangehenden Ansprüche, **dadurch gekennzeichnet, dass** der Einschub (7) zwei seitliche Ausstülpungen (14, 13) aufweist, die vorgesehen sind, um mit Aufnahmen (18, 18'; 19, 19') zusammenzuarbeiten, die gegenüberliegend in die zwei seitlichen Führungen (16, 17) eingearbeitet sind.

4. Schlossvorrichtung eines modularen elektrischen Geräts nach einem der vorangehenden Ansprüche, **dadurch gekennzeichnet, dass** der Einschub (7) zwischen zwei parallelen Schrägen (5, 6) des Hebels (1) gleitet, wobei der Einschub (7) mit jeder dieser Schrägen (5, 6) für die jeweilige Durchführung des Anschlags beim Einschieben und Ausziehen zusammenarbeitet.

5. Schlossvorrichtung eines modularen elektrischen Geräts nach einem der vorangehenden Ansprüche, **dadurch gekennzeichnet, dass** der Einschub (7) einen mit einem Kopf (12) gekrönten Körper (11) aufweist, der die Schlossöffnung (8) aufweist und in eingeschobener Stellung von einer (5) der ähnlich geformten Schrägen des Hebels (1) bedeckt wird, wobei der Kopf (12) des Einschubs (7) auf der Seite der anderen Schräge (6) einen Absatz aufweist, der sich auf derselben beim Einschieben abstützt.

6. Schlossvorrichtung eines modularen elektrischen Geräts nach einem der Ansprüche 4 und 5, **dadurch gekennzeichnet, dass** der Anschlag in ausgezogener Stellung des Einschubs aus einer Klaue (21) mit hakenförmigem Ende besteht, die am inneren Ende des Einschubs (7) angeordnet ist und mit einer Aussparung (23) zusammenarbeitet, die in eine Schräge des Hebels (1) eingearbeitet ist, deren obere Seite den hakenförmigen Teil der Klaue (21) beim Ausziehen blockiert.

7. Schlossvorrichtung eines modularen elektrischen Geräts nach einem der vorangehenden Ansprüche, **dadurch gekennzeichnet, dass** der Steuerhebel (1) mit einer zylindrischen Trommel (3) verbunden ist, deren Inneres eine zentrale, im Verhältnis zum Gehäuse (13) des modularen Geräts frei drehende Welle (4) aufweist, wobei sich der Hebel (1) und der Einschub (7), der dort gleitet, radial ab der Trommel (3) erstrecken, wobei das innere Ende des Einschubs (7) im Volumen derselben (3) und ihrer zentralen Welle (4) gleitet.

8. Schlossvorrichtung eines modularen elektrischen Geräts nach einem der vorangehenden Ansprüche, **dadurch gekennzeichnet, dass** die zentrale Welle (4) und die Trommel (3) verschieden sind und ohne Möglichkeit einer relativen Rotation ineinander eingepasst sind.

9. Schlossvorrichtung eines modularen elektrischen Geräts nach einem der vorangehenden Ansprüche, **dadurch gekennzeichnet, dass** sie bei Verwendung mit multipolaren Geräten dieselbe Anzahl von Einschüben (7) wie Hebel (1) aufweist, wobei die äußeren Enden der Einschübe verbunden sind, und nur eine einzige Schlossöffnung (8') aufweist.

10. Schlossvorrichtung eines modularen elektrischen Geräts nach einem der Ansprüche 1 bis 8, **dadurch gekennzeichnet, dass** bei Verwendung mit multipolaren Geräten mit mehreren Hebeln (1) mindestens ein Hebel (1) mit einem Schlosseinschub (7) ausgestattet ist.

11. Schlossvorrichtung eines modularen elektrischen Geräts nach einem der vorangehenden Ansprüche, **dadurch gekennzeichnet, dass** die Schlossöffnung (8, 8') den Durchgang von Schlossbügeln mit einem Durchmesser von 3 bis 6 mm gestattet.
